# EUROPÄISCHE PATENTSCHRIFT

(11) **EP 0 855 456 B1**
(45) Veröffentlichungstag und Bekanntmachung des Hinweises auf die Patenterteilung: **02.05.2002**
(21) Anmeldenummer: 98100513.5
(22) Anmeldetag: 14.01.1998
(51) Int. Cl.: D01H 9/18

(54) **Verfahren und Vorrichtung zum Transportieren voller Vorgarnspulen bzw. leerer Vorgarnhülsen**
Method and apparatus for transporting full roving bobbins respectively empty roving cores
Procédé et appareil pour transporter des bobines pleines de ruban de fibres respectivement des tubes vides pour le ruban de fibres

(30) Priorität: 22.01.1997 DE 19702163
(43) Veröffentlichungstag der Anmeldung: 29.07.1998
(73) Patentinhaber: Zinser Textilmaschinen GmbH, D-73058 Ebersbach/Fils (DE)
(72) Erfinder: Mack, Karl-Heinz, 73235 Weilheim (DE)

(56) Entgegenhaltungen:
- EP-A- 0 306 450
- EP-A- 0 521 279
- DE-A- 4 208 512
- US-A- 4 583 358
- PATENT ABSTRACTS OF JAPAN vol. 12, no. 148 (C-493), 7. Mai 1988 & JP 62 263332 A (TOYODA AUTOM LOOM WORKS LTD), 16. November 1987

## Beschreibung

Die Erfindung bezieht sich auf ein Verfahren bzw. eine Vorrichtung zum Transportieren voller Vorgarnspulen bzw. leerer Vorgarnhülsen zwischen mindestens einer in einer ersten Ebene befindlichen ersten Transportvorrichtung, insbesondere in einer Vorspinnerei, und einer im Abstand in einer zweiten Ebene angeordneten weiteren Transportvorrichtung, insbesondere in einer Ringspinnerei, wobei die Spulen bzw. Hülsen in der ersten Ebene horizontal zu einer Umsetzvorrichtung transportiert, anschließend in die zweite Ebene bewegt und dort horizontal von der Umsetzvorrichtung abgefördert werden, und umgekehrt.

Als Stand der Technik ist bereits eine Vorrichtung bekannt (EP 0 306 450 B1), welche zum Umsetzen voller Vorgarnspulen und leerer Vorgarnhülsen zwischen einer in einer ersten Ebene befindlichen Vorspinnerei und einer in einer anderen Ebene verlaufenden, in einen Verarbeitungs- oder Lagerbereich führenden Transportvorrichtung dient.

Diese Vorrichtung weist eine einer Vorspinnmaschine zugeordnete erste, waagerecht verlaufende Transportvorrichtung auf, auf welcher die Spulen bzw. Hülsen stehen, darüber hinaus eine der Vorspinnmaschine zugeordnete Umsetzvorrichtung, welche die Spulen bzw. die Hülsen stehend erfasst und von der ersten Transportvorrichtung in eine zweite Transportvorrichtung umsetzt.

Die zweite senkrecht verlaufende Transportvorrichtung, welche jeweils mindestens eine Spule bzw. Hülse stehend aufnimmt, gibt diese liegend an eine in einen Verarbeitungs- oder Lagerbereich führende, waagerecht in einer anderen Ebene als die erste Transportvorrichtung verlaufende dritte Transportvorrichtung ab.

Diese bekannte Vorrichtung ist bauaufwendig konzipiert und führt damit auch zu einem erheblichen Kostenaufwand bei der Installation.

Demgegenüber liegt der vorliegenden Erfindung die Aufgabe zugrunde, ein Verfahren bzw. eine Vorrichtung der eingangs genannten Art zu schaffen, welche einen geringeren Bau- und Kostenaufwand erfordert.

Diese Aufgabe wird erfindungsgemäß durch die Merkmale des Anspruchs 1 gelöst. Es ist vorgesehen, dass die Transport- und Umsetzvorrichtung jeweils zwei Spulen oder Hülsen transportiert. Diese Ausführungsform stellt einen optimalen Kompromiss zwischen Transportkapazität und Wechselmöglichkeit dar. Hierdurch ergibt sich der Vorteil einer einfacheren Gestaltung der gesamten Anlage und des Verfahrensablaufes.

Die erste und die zweite Transportvorrichtung können einbahnig sein. Die Transport- bzw. Umsetzvorrichtung kann als einzelne oder als mehrere Spulen bzw. Hülsen aufnehmende Einheit ausgebildet sein.

Da die Transportzeit zwischen den Ebenen, insbesondere dann, wenn der Abstand groß ist, die Transportkapazität der Vorrichtung wesentlich bestimmt, ist es vorteilhaft, wenn die Transport- und Umsetzvorrichtung jeweils mehr als eine Spule oder Hülse transportiert. Es ist zwar ersichtlich, dass der Zeitgewinn um so größer ist, je mehr Spulen bzw. Hülsen gleichzeitig transportiert werden; die erforderlichen Halterungen für drei oder mehr Spulen oder Hülsen erschweren jedoch andererseits durch ihren Platzbedarf den Wechselvorgang.

Die Transport- und Umsetzvorrichtung kann beispielsweise als doppelarmiger, um seine Mitte drehbarer, an seinen Enden je einen Spulen- bzw. Hülsenzapfen aufweisender Umsetzhebel gestaltet sein. Zum gleichzeitigen Auswechseln von jeweils zwei Spulen bzw. Hülsen können zwei derartige Umsetzhebel Anwendung finden.

Beim Umsetzen ist im allgemeinen ein Ändern des gegenseitigen Abstandes der Spulen bzw. der Hülsen erforderlich. Um diese Wirkung beim gleichzeitigen Auswechseln von jeweils zwei Spulen bzw. Hülsen zu ermöglichen, ist erfindungsgemäß vorgesehen, den vorzugsweise geraden Bahnen der ersten und der zweiten Transportvorrichtung solche (unterschiedlichen) Abstände von den Drehachsen der Umsetzhebel zu geben, dass die Bahnen die Bewegungskreise der Hülsenzapfen tangieren oder schneiden und die Berührungspunkte bzw. Schnittpunkte gegenseitige Abstände aufweisen, welche den angestrebten Abständen der Hülsen bzw. Spulen in der ersten und zweiten Transportvorrichtung entsprechen.

Wenn in der zweiten Transportvorrichtung zwei unterschiedliche gegenseitige Abstände der Spulen bzw. Hülsen angestrebt werden, kann diese Transportvorrichtung in zwei Bahnen mit unterschiedlichen Abständen zu den Drehachsen der Umsetzhebel ausgeführt sein.

Vorteilhafte Weiterbildungen ergeben sich aus den Unteransprüchen.

Die Erfindung wird nachfolgend anhand von in der Zeichnung dargestellten Ausführungsbeispielen näher beschrieben. In der Zeichnung zeigen:
- Fig. 1 und 2: jeweils einen Schnitt durch ein zweistöckiges Spinnereigebäude mit durch eine Vorspinnmaschine angedeuteter Vorspinnerei im unteren und durch eine Ringspinnmaschine angedeutetem Verarbeitungs- oder Lagerbereich im oberen Geschoss in zwei verschiedenen Positionen der Transport- bzw. Umsetzvorrichtung;
- Fig. 3a bis 3d: eine Draufsicht auf zwei Umsetzhebel in verschiedenen Positionen;
- Fig. 4 bis 7: jeweils eine schematische Draufsicht auf verschiedene Gestaltungsmöglichkeiten der Transport- und Umsetzvorrichtung im Hinblick auf die erste und zweite Transportvorrichtung;
- Fig. 8: eine schematische Darstellung mit Schnittpunkten erreichbarer Abstände.

In Fig. 1 und 2 ist ein zweistöckiges Spinnereigebäude 100 dargestellt, in dessen unterem Stockwerk ein vorgeordneter Arbeitsbereich einer Spinnerei, beispielsweise eine durch eine Vorspinnmaschine 1 angedeutete Vorspinnerei, untergebracht ist. Im oberen Stockwerk befindet sich ein nachgeordneter Arbeitsbereich, beispielsweise eine durch eine Ringspinnmaschine 2 angedeutete Ringspinnerei.

Die Vorspinnerei ist in einer ersten, in einer Ebene E₁ liegenden, horizontalen Transportvorrichtung 3, die Ringspinnerei mit einer zweiten, in einer Ebene E₂ liegenden, horizontalen Transportvorrichtung 4 ausgestattet, durch welche volle Vorgarnspulen 10 bzw. leere Vorgarnhülsen 20 transportierbar sind.

Es versteht sich, dass die Arbeitsbereiche auch aus den Spinnereiabteilungen zugeordneten Lagerbereichen bestehen können, in welchen Vorgarnspulen 10 und Vorgarnhülsen 20 zwischengespeichert werden.

Zwischen den beiden horizontalen Transportvorrichtungen 3 und 4 sind die Vorgarnspulen 10 und die Vorgarnhülsen 20 durch eine vertikale, die Vorgarnspulen und Vorgarnhülsen stehend aufnehmende Transportvorrichtung 5 bewegbar, welche gleichzeitig als Umsetzvorrichtung dient.

Die in Fig. 1 dargestellte Zwischengeschossigkeit des Spinnereigebäudes 100 stellt lediglich ein Ausführungsbeispiel dar, durch welches die Möglichkeit aufgezeigt wird, mit der erfindungsgemäßen Vorrichtung auch größere Höhenunterschiede zu überwinden. Die Erfindung ist auch mit Vorteil anwendbar, wenn mehr als zwei Stockwerke vorhanden sind oder wenn die den Abteilungen zugeordneten Transportvorrichtungen in dem selben Stockwerk, aber in verschiedenen horizontalen Ebenen liegen. Ebenso kann selbstverständlich die Vorspinnerei in einem oberen Geschoss und die Ringspinnerei in einem unteren Geschoss liegen.

Die der Vorspinnerei im unteren Geschoss zugeordnete erste Transportvorrichtung 3 ist als ein in einer Hängebahn 42 geführter Hängewagenzug 40 dargestellt, durch welchen Spulen 10 von der Vorspinnmaschine 1 an an sich bekannten, nicht näher dargestellten Hängehaltern hängend der Transport- und Umsetzvorrichtung 5 bzw. Hülsen von der Transport- und Umsetzvorrichtung der Vorspinnmaschine zuführbar sind.

Die erste Transportvorrichtung 3 kann auch als endlose, umlaufende Transportkette ausgebildet sein. Der Teilungsabstand A der Hängehalter in dieser Transportvorrichtung 3 entspricht üblicherweise dem gegenseitigen Abstand der Spulen 10 in einer Reihe der Vorspinnmaschine 1.

Die von der ersten Transportvorrichtung 3 der zweiten Transportvorrichtung 4 zuführenden Spulen 10 werden, wie nachfolgend beschrieben, durch die Transport- und Umsetzvorrichtung 5 übernommen, also auf diese umgesetzt, ebenso die durch die Transport- und Umsetzvorrichtung 5 der ersten Transportvorrichtung 3 zuzuführenden Hülsen 20. Die Transport- und Umsetzvorrichtung 5 ist also zugleich, wie vorstehend ausgeführt, eine Umsetzvorrichtung und hat damit eine Doppelfunktion.

Die Transport- und Umsetzvorrichtung 5 besitzt zu diesem Zweck einen Schlitten 14, welcher mit einem schematisch dargestellten endlosen Zugglied 9 verbunden ist. An diesem Zugglied 9 ist der Schlitten 14 an einer sich über die Ebenen E₁ und E₂ erstreckenden Führungsstange 8 mittels eines Motors 30 sowie eines Getriebes 31 zwischen den Ebenen E₁ und E₂ verfahrbar.

Durch an sich bekannte, nicht näher dargestellte Mittel, wie beispielsweise Nut und Feder, ist der Schlitten 14 gegen Verdrehen auf der Führungsstange 8 gesichert.

Auf dem Schlitten 14 sind nach Fig. 3 zwei doppelarmige Umsetzhebel 15 und 15' um Drehachsen 16 bzw. 16' mittels Antriebsvorrichtungen unabhängig voneinander schwenkbar gelagert. An ihren Enden tragen die Umsetzhebel 15 und 15' Lagerzapfen 17 und 17' zum stehenden Aufnehmen von Spulen 10 und Hülsen 20. Durch Schwenken der Umsetzhebel 15 und 15' beschreiben die Lagerzapfen 17 und 17' Greifkreise 18 bzw. 18' (Fig. 3 bis 8), auf denen sie Spulen 10 und Hülsen 20 erfassen und abgeben können.

Die in den Fig. 1 und 2 dargestellte, der Ringspinnerei zugeordnete zweite Transportvorrichtung 4 weist eine Hängebahn 22 auf, in welcher im Gegensatz zur ersten Transportvorrichtung 3 eine endlose Transportkette 23 umläuft. An dieser Transportkette 23 sind ebenfalls Hängehalter zum hängenden Haltern von Spulen 10 und Hülsen 20 angebracht. Der Teilungsabstand B (Fig. 2) dieser Hängehalter entspricht üblicherweise dem gegenseitigen Abstand der Spulen 10 in einer Gatterreihe der Ringspinnmaschine 2. Die zweite Transportvorrichtung 4 kann aber auch analog zur ersten Transportvorrichtung 3 mit Hängewagenzügen ausgestattet sein.

Es versteht sich, dass auch eine nicht näher dargestellte und beschriebene Steuervorrichtung vorhanden ist, mittels derer die Auf- und Abbewegungen der Transport- und Umsetzvorrichtung 5, das Schwenken der Umsetzhebel 15 und 15' und das Positionieren der Hängehalter der Transportvorrichtungen 3 und 4 in Bezug auf die Lagerzapfen 17 und 17' durch das Bewegen dieser Transportvorrichtungen funktionsgerecht gesteuert werden.

Durch die erfindungsgemäße Vorrichtung ergibt sich folgender Verfahrensablauf:

Nach Fig. 1 und 3a befindet sich die Transport- und Umsetzvorrichtung 5 in ihrer der unteren Ebene E₁ zugeordneten Stellung, in welcher sie gerade volle Spulen 10 von der ersten Transportvorrichtung 3 übernimmt.

Da ein von der Vorspinnmaschine 1 kommender oder zu dieser laufender Hängewagenzug 40 im allgemeinen voll mit Spulen 10 bzw. Hülsen 20 bestückt ist, kann die Transport- und Umsetzvorrichtung 5 jeweils zwei Spulen 10 gleichzeitig von diesem übernehmen bzw. Hülsen 20 an diesen abgeben. Hierzu müssen aber die Lagerzapfen 17 und 17' der Umsetzhebel 15 und 15' in dem gegenseitigen Abstand A der Hängehalter in diesem Hängewagenzug 40 entsprechen.

Um dies zu erreichen, ist gemäß Fig. 3a die Hängebahn dieses Hängewagenzuges 40 in einem solchen Abstand a von den Schwenkachsen 16 und 16' der Umsetzhebel 15 und 15' angeordnet, dass ihre Schnittpunkte mit Greifkreisen 18 und 18' der Lagerzapfen 17 und 17' diesen Abstand A besitzen.

Die Transport- und Umsetzvorrichtung 5 verschwenkt zu diesem Zweck ihre Umsetzhebel 15 und 15' so, dass die Lagerzapfen 17 und 17' unter je eine in der Transportvorrichtung 3 hängende Spule gelangen. Dann wird der Schlitten 14 mittels der Antriebsvorrichtung 30, 31 um den Betätigungsweg der Hängehalter angehoben und abgesenkt; die Spulen 10 werden dadurch aus ihren Hängehaltern ausgeklinkt und auf die Lagerzapfen 17 und 17' aufgesetzt.

Anschließend werden die Umsetzhebel 15 und 15' um 180° verschwenkt und damit die von ihnen getragenen Hülsen 20 unter die soeben entleerten Hängehalter geführt und durch eine entsprechende Hub-/Senkbewegung in diese Hängehalter eingeklinkt.

Nunmehr schwenkt die Transport- und Umsetzvorrichtung 5 gemäß Fig. 3b ihre Umsetzhebel 15 und 15' so, dass sie und die durch sie getragenen Spulen 10 beim folgenden Nach-Oben-Fahren des Schlittens 14 an der ersten Transportvorrichtung 3 vorbei laufen können, ohne an ihr anzustossen. Dann wird der Schlitten 14 bis dicht unter die Ebene E₂ abgehoben und dadurch die Spulen 10 von der ersten Transportvorrichtung 3 zur zweiten Transportvorrichtung 4 transportiert.

Wenn nunmehr gemäß Fig. 3c ein mit einer Hülse 20 bestückter Hängezapfen der zweiten Transportvorrichtung 4 in den Greifkreis eines der Umsetzhebel 15 und 15' - in der gezeichneten Darstellung des Umsetzhebels 15' - kommt, schwenkt die Transport- und Umsetzvorrichtung 5 diesen Umsetzhebel mit seinem nicht mit einer Spule 10 besetzten Lagerzapfen 17' unter diese Hülse 20 und erfasst sie durch Ausklinken aus ihrem Hängehalter durch kurzes Anheben und Absenken des Schlittens 14.

Anschließend bringt die Transport- und Umsetzvorrichtung 5 die Spule 10 dieses Umsetzhebels durch Verschwenken desselben um 180° unter den entleerten Hängehalter und klinkt sie durch kurzes Anheben und Absenken des Schlittens 14 ein - diese Situation ist in Fig. 3c dargestellt. Anschließend schwenkt der Umsetzhebel 15 wieder in seine Ruhelage.

Wenn ein solcher Wechselvorgang auch mit dem zweiten Umsetzhebel 15 durchgeführt ist, verfährt die Transport- und Umsetzvorrichtung 5 den Schlitten 14 wieder zur ersten Ebene E₁ und transportiert dabei die von der zweiten Transportvorrichtung 4 übernommenen Hülsen 20 zur ersten Transportvorrichtung 3. Dort werden, wie vorstehend beschrieben, zunächst zwei Spulen 10 aus dem Hängewagenzug 40 der Transportvorrichtung 3 entnommen und anschließend die zwei von der zweiten Transportvorrichtung 4 übernommenen Hülsen 20 in den Hängewagenzug 40 eingehängt.

Damit trägt jeder der Umsetzhebel 15 und 15' wieder eine Spule und weist leere Lagerzapfen 17 und 17' auf, mit denen sich der vorbeschriebene Wechselvorgang wiederholen lässt.

Wenn die zweite Transportvorrichtung 4 ebenfalls mit Hängewagenzügen ausgestattet ist, die im allgemeinen einheitlich mit Spulen 10 oder mit Hülsen 20 bestückt sind, können auch hier jeweils zwei Spulen 10 und Hülsen 20 gleichzeitig übernommen bzw. abgegeben werden.

Diese Situation ist in den Fig. 2 und 3d dargestellt. Damit der gegenseitige Abstand B der Lagerzapfen 17 und 17' der Umsetzhebel 15 und 15' dem Teilungsabstand B der Hängehalter in diesem Hängewagenzug oder in dieser Transportkette entspricht, sind die Umsetzhebel bei dem gegebenen Abstand b zwischen der Hängebahn der Transportvorrichtung und den Schwenkachsen 16 und 16' der Umsetzhebel in die dargestellte Position geschwenkt.

Endlose Transportketten sind im Allgemeinen wild, d.h. im zufälligen Wechsel, mit Hülsen 20 oder Spulen 10 bestückt. Hier findet daher gemäß Fig. 3c meist ein Austausch einzelner Hülsen 20 gegen Spulen 10 statt, für welche nur Voraussetzung ist, dass die Hängebahn die Greifkreise 18 und 18' schneidet oder tangiert - der Teilungsabstand der Hängehalter braucht in diesem Fall nicht berücksichtigt zu werden.

Wenn jedoch sichergestellt werden soll, dass zwei nebeneinander liegende, leere Hülsen 20 aufweisende Positionen einer solchen Transportkette zur Zeitersparnis auch gemeinsam ausgewechselt werden soll, muss auch hier die Bedingung des richtigen Teilungsabstandes der Lagerzapfen 17 und 17' erfüllt sein. Das Verändern des Teilungsabstandes kann bereits beim Verschieben des Schlittens 14 zwischen den Ebenen E₁ und E₂ erfolgen, so dass hierfür kein Zeitverlust auftritt.

Die vorliegende Erfindung schließt eine Anzahl von Ausführungsvarianten ein, wobei in den Fig. 4 bis 8 einige der möglichen Varianten der räumlichen Zuordnung der ersten Transportvorrichtung 3 und der zweiten Transportvorrichtung 4 zu der Transport- und Umsetzvorrichtung 5 schematisch dargestellt sind. Der Verlauf der Transportvorrichtungen und die Stellung der Umsetzhebel 15 und 15' beim Übergeben bzw. Übernehmen von Spulen 10 und Hülsen 20 sind jeweils für die erste Transportvorrichtung 3 strichpunktiert, für die zweite Transportvorrichtung 4 strichdoppelpunktiert und für eine weitere zweite Transportvorrichtung strichdreifachpunktiert gezeichnet.

Entsprechend sind die Teilungsabstände in den Transportvorrichtungen bzw. die Abstände zwischen den Transportvorrichtungen und den Schwenkachsen der Umsetzhebel für die erste Transportvorrichtung 3 mit A und a, für die zweite Transportvorrichtung 4 mit B und b und für eine weitere zweite Transportvorrichtung mit C und c gekennzeichnet.

In der Ausführungsform nach Fig. 4 entspricht der gegenseitige Abstand X der Schwenkachsen 16 und 16' der Umsetzhebel 15 und 15' dem Teilungsabstand A der Hängehalter in der ersten Transportvorrichtung 3 und der Abstand a zwischen der Transportvorrichtung 3 und den Schwenkachsen dem Radius der Greifkreise 18 und 18' der Umsetzhebel. Die Greifkreise 18 und 18' tangieren also die Hängebahn der Transportvorrichtung 3; bei Übergabe oder Übernahme von Spulen 10 oder Hülsen 20 von dieser oder an diese Transportvorrichtung 3 stehen die Umsetzhebel parallel.

Um bei Übernahme oder Übergabe von Spulen 10 oder Hülsen 20 zwischen der Transport- und Umsetzvorrichtung 5 und der zweiten Transportvorrichtung 4 den Teilungsabstand B der Hängehalter dieser Transportvorrichtung zu erreichen, ist diese Transportvorrichtung 4 im Abstand b von den Schwenkachsen 16 und 16' der Umsetzhebel 15 und 15' angeordnet. Die Umsetzhebel 15 und 15' nehmen hierbei die gezeichnete Schwenkstellung ein.

In der Ausführungsform nach Fig. 5 weicht der gegenseitige Abstand X der Schwenkachse 16 und 16' der Umsetzhebel 15 und 15' von den Teilungsabständen A und B der Hängehalter sowohl in der ersten Transportvorrichtung 3 als auch in der zweiten Transportvorrichtung 4 ab. Die Hängebahnen der Transportvorrichtung haben daher Abstände a und b von den Schwenkachsen 16 und 16' der Umsetzhebel 15 und 15', durch welche diese Hängebahnen die Greifkreise 18 und 18' der Lagerzapfen in den Abständen A und B schneiden. Die Schwenkstellungen der Umsetzhebel in den beiden Übergabe-/Übernahmepositionen sind eingezeichnet.

Fig. 6 zeigt eine Ausführungsform, bei welcher die Hängebahn der zweiten Transportvorrichtung 4 der Hängebahn der ersten Transportvorrichtung in Bezug auf die Schwenkachsen 16 und 16' der Umsetzhebel 15 und 15' gegenüberliegt. Diese Ausführungsform ist dann von Vorteil, wenn der Höhenunterschied zwischen den Ebenen E₁ und E₂ der Transportvorrichtungen 3 und 4 gering, insbesondere geringer als eine Hülsenlänge ist und demgemäß Behinderungen beim Verschwenken der Umsetzhebel 15 und 15' auftreten könnten.

Fig. 7 zeigt eine Ausführungsform, bei welcher zwei zweite Transportvorrichtungen mit unterschiedlichen Teilungsabständen B und C der Hängehalter vorhanden sind oder bei welcher in der zweiten Transportvorrichtung 4 Hängewagenzüge mit zwei unterschiedlichen Teilungsabständen B und C der Hängehalter eingesetzt sind.

Wenn die zweite Transportvorrichtung zwei gesonderte, beispielsweise durch endlose Transportketten bediente Transportvorrichtungen aufweist, sind deren Hängebahnen 4.1 und 4.2 in solchen Abständen b bzw. c an den Schwenkachsen 16 und 16' der Umsetzhebel 15 und 15' vorbeigeführt, dass ihre Schnittpunkte mit den Greifkreisen 18 und 18' der Umsetzhebel 15 und 15' die angestrebten Abstände B und C aufweisen. In diesem Fall stellen die Hängebahnen 4.1 und 4.2 Abschnitte der beiden gesonderten zweiten Transportvorrichtungen dar. Der Abstand der Hängebahn der ersten Transportvorrichtung 3 entspricht wie in Fig. 4 dem Radius der Greifkreise 18 und 18'.

Wenn die zweite Transportvorrichtung 3 eine einheitliche Hängebahn aufweist, in welcher Hängewagenzüge mit unterschiedlichen Teilungen ihrer Hängehalter umlaufen, spaltet sich diese Hängebahn im Bereich der Transport- bzw. Umsetzvorrichtung 5 mittels nicht dargestellter Weichen in die beiden Zweige 4.1 und 4.2 auf, von denen der Zweig 4.1 von denjenigen Hängewagenzügen befahren wird, deren Hängehalter den Teilungsabstand C aufweisen, während der Zweig 4.2 von denjenigen Hängewagenzügen befahren wird, deren Hängehalter den Teilungsabstand B besitzen.

Es besteht in diesem Fall auch die Möglichkeit, nur eine, in ihrem Abstand zu den Schwenkachsen 16 und 16' der Umsetzhebel 15 und 15' veränderbare Hängebahn vorzusehen. Diese Hängebahn wäre dann je nachdem, welchen Abstand der Hängehalter eines zu bedienenden Hängewagenzuges aufweist, seitlich so zu verschieben, dass die Schnittpunkte zwischen der Hängebahn und den Greifkreisen 18 und 18' der Umsetzhebel den angestrebten Abstand aufweisen.

Die Ebenen der beiden zweiten Transportvorrichtungen können zusammenfallen oder versetzt sein; ggf. in unterschiedlichen Stockwerken liegen. Wenn die Transportvorrichtungen in gleicher Höhe liegen, verlaufen ihre Hängebahnen 4.1 und 4.2 wie dargestellt auf gegenüberliegenden Seiten der Schwenkachsen 16 und 16' der Umsetzhebel 15 und 15'.

Wie aus Fig. 8 erkennbar, können mit einem Abstand t zwischen einer Hängebahn 22 und 40 einer Transportvorrichtung und den Schwenkachsen 16 und 16' der Umsetzhebel 15 und 15', welche geringer ist als der Radius der Greifkreise 18 und 18' drei Teilungsabstände W, Y, Z von Hängehaltern in den Transportvorrichtungen bedient werden. In diesem Falle bilden die Hängebahnen mit den Greifkreisen je zwei Schnittpunkte I und II bzw. III und IV. Mit einer Schwenkstellung der Umsetzhebel, in welcher ihre Lagerzapfen in den Schnittpunkten I bzw. IV stehen, wird der Teilungsabstand W erreicht. Mittels der Schnittpunkte I und III oder II und IV lässt sich der Teilungsabstand Y und mittels der Schnittpunkte II und III der Teilungsabstand Z erreichen.

Durch die vorliegende Erfindung wird eine Anlage vorgestellt, mittels derer volle Vorgarnspulen 10 bzw. leere Vorgarnhülsen 20 zwischen mindestens einer in einer ersten Ebene E₁ liegenden Transportvorrichtung 3, welche beispielsweise einer vorgeordneten Verarbeitungsstufe wie etwa einer Vorspinnerei angehört und in welcher Spulen und Hülsen in einem ersten Teilungsabstand hängen, und mindestens einer in mindestens einer zweiten Ebene E₂ liegenden zweiten Transportvorrichtung 4 ausgetauscht werden können. Diese zweite Transportvorrichtung 4 kann einer nachgeordneten Verarbeitungsstufe, etwa einer Ringspinnerei angehören, in welcher die Spulen und Hülsen in gleichem oder in mindestens einem anderen Teilungsabschnitt hängen.

Dadurch, dass bei der Übergabe der Spulen 10 und Hülsen 20 von der ersten Transportvorrichtung 3 an die Transport- und Umsetzvorrichtung 5 und von dieser an die zweite Transportvorrichtung 4 jeweils ein Wechsel zwischen Hängen und Stehen der Spulen 10 und der Hülsen 20 stattfindet, wobei die den Höhenabstand überwindende Transport- und Umsetzvorrichtung 5 ohnehin senkrecht beweglich ist, ergibt sich insbesondere dann, wenn die Halterungen der Spulen und Hülsen als an sich bekannte, durch eine Hub-/Senkbewegung der Spulen und Hülsen einund ausklinkende Hängehalter ausgebildet sind, ein rasches und unkompliziertes Übergeben.

## Patentansprüche

1. Verfahren zum Transportieren voller Vorgarnspulen (10) bzw. leerer Vorgarnhülsen (20) zwischen mindestens einer in einer ersten Ebene (E₁) befindlichen ersten Transportvorrichtung (3), insbesondere in einer Vorspinnerei, und mindestens einer im Abstand in einer zweiten Ebene (E₂) angeordneten weiteren Transportvorrichtung (4), insbesondere in einer Ringspinnerei, wobei die Spulen (10) bzw. Hülsen (20) in der ersten Ebene (E₁) horizontal zu einer Umsetzvorrichtung (5) transportiert, anschließend in die zweite Ebene (E₂) bewegt und dort horizontal von der Umsetzvorrichtung abgefördert werden und umgekehrt,
**dadurch gekennzeichnet, daß**
die Spulen (10) bzw. Hülsen (20)
- in der ersten Ebene (E₁) durch die erste Transportvorrichtung (3) hängend der gleichzeitig zum Transport dienenden Umsetzvorrichtung (5) zur Übernahme vorgehalten bzw von dieser abgenommen,
- durch die Transport- und Umsetzvorrichtung (5) stehend aufgenommen,
- durch die Transport- und Umsetzvorrichtung (5) zwischen den Ebenen (E₁ und E₂) transportiert,
- in der angefahrenen Ebene (E₂ oder E₁) durch die Transport- und Umsetzvorrichtung (5) stehend zur Abgabe an die angefahrene, die Spulen bzw. Hülsen hängend aufnehmende Transportvorrichtung (4 bzw. 3) vorgehalten werden,
- wobei jeweils zwei Spulen (10) bzw. Hülsen (20) durch die Transport- und Umsetzvorrichtung (5) von der zuführenden Transportvorrichtung (3 bzw. 4) übernommen werden und ihr gegenseitiger Abstand beim Transport zwischen den Ebenen (E₁ und E₂) verändert wird.

2. Verfahren nach Anspruch 1,
**dadurch gekennzeichnet,**
**dass** jeweils zwei Spulen (10) bzw. Hülsen (20) durch die Transport- und Umsetzvorrichtung (5) an die zweite Transportvorrichtung (4) abgegeben werden.

3. Verfahren nach Anspruch 1,
**dadurch gekennzeichnet,**
**dass** jeweils nur eine Spule (10) bzw. Hülse (20) durch die Transport- und Umsetzvorrichtung (5) an die zweite Transportvorrichtung (4) abgegeben wird.

4. Vorrichtung zum Transportieren voller Vorgarnspulen (10) bzw. leerer Vorgarnhülsen (20) zwischen einer in einer ersten Ebene (E₁) befindlichen ersten Transportvorrichtung (3), insbesondere in einer Vorspinnerei, und mindestens einer im Abstand in einer zweiten Ebene (E₂) angeordneten weiteren Transportvorrichtung (4), insbesondere in einer Ringspinnerei, wobei die erste Transportvorrichtung (3) zum Bewegen der Spulen bzw. Hülsen in der ersten Ebene (E₁) zu bzw. von einer Umsetzvorrichtung (5),
die der Umsetzvorrichtung (5) zugeordnete Transportvorrichtung zum Bewegen der Spulen in die zweite Ebene (E₂) bzw. der Hülsen in die erste Ebene (E₁),
die zweite Transportvorrichtung (4) zum Übernehmen bzw. Abgeben und Transportieren der Spulen bzw. Hülsen in der zweiten Ebene und umgekehrt eingerichtet sind,
**dadurch gekennzeichnet, daß**
die erste Transportvorrichtung (3) zum hängenden Aufnehmen und Transportieren zu der Spulen (10) bzw. Hülsen (20) der oder von der gleichzeitig als Transportvorrichtung dienenden Umsetzvorrichtung (5) eingerichtet ist,
daß die Transport- und Umsetzvorrichtung (5) zum Bewegen der stehend aufgenommenen Spulen (10) in die zweite Ebene (E₂) bzw. der Hülsen (20) in die erste Ebene (E₁) ausgebildet ist,
daß die Transport und Umsetzvorrichtung (5) zum stehenden Vorhalten der Spulen bzw. Hülsen in den Ebenen (E₁ und E₂) an die zu ihrem hängenden Aufnehmen eingerichteten ersten und zweiten Transportvorrichtungen (3 und 4) eingerichtet ist und
daß die Transport- und Umsetzvorrichtung (5) dazu eingerichtet ist, den gegenseitigen Abstand der Spulen bzw. Hülsen beim Bewegen zwischen den Ebenen (E₁ und E₂) zu verändern.

5. Vorrichtung nach Anspruch 4,
**dadurch gekennzeichnet,**
**dass** die erste und die zweite Transportvorrichtung (3; 4) einbahnig und die Transport- und Umsetzvorrichtung (5) als mindestens jeweils eine Spule (10) bzw. eine Hülse (20) aufnehmende Einheit ausgebildet sind.

6. Vorrichtung nach Anspruch 4 und 5,
**dadurch gekennzeichnet,**
**dass** die Transport- und Umsetzvorrichtung (5) mindestens einen doppelarmigen, um seine Drehachse (16, 16'), insbesondere in der Mitte drehbarer, im Endbereich jeweils mit einer Lagerstelle für eine Spule (10) bzw. Hülse (20) versehenen Umsetzhebel (15, 15') aufweist.

7. Vorrichtung nach einem der vorhergehenden Ansprüche 4 bis 6
**gekennzeichnet durch**
unterschiedliche Abstände der Drehachse (16, 16') des zweiarmigen Umsetzhebels (15, 15') zu den Bahnen der ersten und zweiten Transportvorrichtung (3; 4).

8. Vorrichtung nach Anspruch 7,
**dadurch gekennzeichnet,**
**dass** Bahnen der ersten und der zweiten Transportvorrichtung (3; 4) den Bewegungskreis (18, 18') des Umsetzhebels (15, 15') tangieren oder schneiden (Fig. 4 bis 8).

9. Vorrichtung nach Anspruch 7 oder 8,
**dadurch gekennzeichnet,**
**dass** die Bahnen der ersten und der zweiten Transportvorrichtung (3, 4) auf einer Seite der Drehachse (16, 16') des Umsetzhebels (15, 15') liegen (Fig. 4, 5, 8).

10. Vorrichtung nach Anspruch 7 oder 8,
**dadurch gekennzeichnet,**
**dass** die Drehachse (16, 16') des Umsetzhebels (15, 15') zwischen den Bahnen der ersten und zweiten Transportvorrichtung (3, 4) angeordnet sind (Fig. 6).

11. Vorrichtung nach einem oder mehreren der vorhergehenden Ansprüche,
**dadurch gekennzeichnet,**
**dass** die zweite Transportvorrichtung (4) zwei Bahnen (4.1, 4.2) aufweist (Fig. 7).

12. Vorrichtung nach Anspruch 9 und 11,
**dadurch gekennzeichnet,**
**dass** eine Bahn (4.1) der zweiten Transportvorrichtung (4) auf einer Seite der Drehachse (16, 16') des Umsetzhebels (15, 15') und die andere Bahn (4.2) der zweiten Transportvorrichtung auf der anderen Seite des Umsetzhebels (15, 15') angeordnet sind (Fig. 7).

13. Vorrichtung nach einem oder mehreren der vorhergehenden Ansprüche,
**gekennzeichnet durch**
eine mit einem Antrieb des Umsetzhebels (15, 15') verbundene Steuervorrichtung.

## Claims

1. Method for transporting full roving bobbins (10) or empty roving tubes (20) between at least one first transport device (3) located at a first level (E₁), in particular in a roving mill, and at least one further transport device (4) arranged at a distance at a second level (E₂), in particular in a ring-spinning mill, the bobbins (10) or tubes (20) being transported horizontally to a transfer device (5) at the first level (E₁), subsequently being moved onto the second level (E₂) and being conveyed away from the transfer device horizontally there, and vice versa,
**characterized in that**
the bobbins (10) or tubes (20)
- are reserved, suspended at the first level (E₁) by the first transport device (3) for take-over by the transfer device (5), serving at the same time for transport, or are taken off by the latter,
- are received, upright, by the transport and transfer device (5),
- are transported between the levels (E₁ and E₂) by the transport and transfer device (5),
- are reserved, upright, at the approached level (E₂ or E₁) by the transport and transfer device (5) for discharge to the approached transport device (4 or 3) receiving the bobbins or tubes, suspended,
- in each case two bobbins (10) or tubes (20) being taken over by the transport and transfer device (5) from the supplying transport device (3 or 4), and the distance between them being changed during transport between the levels (E₁) and (E₂).

2. Method according to Claim 1, **characterized in that** in each case two bobbins (10) or tubes (20) are discharged to the second transport device (4) by the transport and transfer device (5).

3. Method according to Claim 1, **characterized in that** in each case only one bobbin (10) or tube (20) is discharged at the second transport device (4) by the transport and transfer device (5).

4. Device for transporting full roving bobbins (10) or empty roving tubes (20) between a first transport device (3) located at a first level (E₁), in particular in a roving mill, and at least one further transport device (4) arranged at a distance at a second level (E₂), in particular in a ring-spinning mill, the first transport device (3) being designed for moving the bobbins or tubes at the first level (E₁) to and from a transfer device (5),
the transport device assigned to the transfer device (5) being designed for moving the bobbins onto the second level (E₂) or the tubes onto the first level (E₁),
the second transport device (4) being designed for taking over or discharging and transporting the bobbins or tubes at the second level, and vice versa,
**characterized**
**in that** the first transport device (3) is designed for receiving the bobbins (10) or tubes (20), suspended, and for transporting them to the or from the transfer device (5) serving at the same time as transport device,
**in that** the transport and transfer device (5) is designed for moving the bobbins (10) received, upright, onto the second level (E₂) or the tubes (20) onto the first level (E₁),
**in that** the transport and transfer device (5) is designed for reserving the bobbins or tubes, upright, at the levels (E₁ and E₂) for discharge to the first and second transport devices (3 and 4) designed for receiving them, suspended, and
**in that** the transport and transfer device (5) is designed for changing the distance between the bobbins or tubes during movement between the levels (E₁ and E₂).

5. Device according to Claim 4, **characterized in that** the first and the second transport device (3; 4) are of single-track design, and the transport and transfer device (5) is designed as a unit receiving in each case at least one bobbin (10) or one tube (20).

6. Device according to Claims 4 and 5, **characterized in that** the transport and transfer device (5) has at least one double-armed transfer lever (15, 15') rotatable about its axis of rotation (16, 16'), in particular in the middle, and provided in the end region in each case with a bearing point for a bobbin (10) or tube (20).

7. Device according to one of the preceding Claims 4 to 6, **characterized by** different distances between the axis of rotation (16, 16') of the two-armed transfer lever (15, 15') and the tracks of the first and second transport devices (3; 4).

8. Device according to Claim 7, **characterized in that** tracks of the first and of the second transport device (3; 4) touch or intersect the circle of movement (18, 18') of the transfer lever (15, 15') (Figs. 4 to 8).

9. Device according to Claim 7 or 8, **characterized in that** the tracks of the first and of the second transport device (3, 4) lie on one side of the axis of the rotation (16, 16') of the transfer lever (15, 15') (Figs. 4, 5, 8).

10. Device according to Claim 7 or 8, **characterized in that** the axis of rotation (16, 16') of the transfer lever (15, 15') is arranged between the tracks of the first and second transport devices (3, 4) (Fig. 6).

11. Device according to one or more of the preceding claims, **characterized in that** the second transport device (4) has two tracks (4.1, 4.2) (Fig. 7).

12. Device according to Claims 9 and 11, **characterized in that** one track (4.1) of the second transport device (4) is arranged on one side of the axis of rotation (16, 16') of the transfer lever (15, 15'), and the other track (4.2) of the second transport device is arranged on the other side of the transfer lever (15, 15') (Fig. 7).

13. Device according to one or more of the preceding claims, **characterized by** a control device connected to a drive of the transfer lever (15, 15').

## Revendications

1. Procédé pour transporter des bobines pleines (10) de ruban de fibres, respectivement des tubes vides (20) pour le ruban de fibres, entre au moins un premier dispositif de transport (3) situé dans un premier plan (E₁), notamment dans un poste de filage préparatoire, et au moins un autre dispositif de transport (4) situé à distance dans un second plan (E₂), notamment dans un poste de filage à anneaux, les bobines (10) ou les tubes (20) étant respectivement transportés dans le sens horizontal vers un dispositif de transfert (5), dans le premier plan (E₁), et étant ensuite déplacés vers le second plan (E₂) dans lequel ils sont évacués horizontalement dudit dispositif de transfert, et inversement,
**caractérisé par le fait que**
les bobines (10) ou les tubes (20) sont respectivement
- retenus à l'état suspendu dans le premier plan (E₁), par le premier dispositif de transport (3), en vue d'être prélevés par le dispositif de transfert (5) servant simultanément au transport, ou bien d'être enlevés par ce dernier,
- reçus à l'état dressé, par le dispositif (5) de transport et de transfert,
- transportés entre les plans (E₁ et E₂), par ledit dispositif (5) de transport et de transfert,
- retenus à l'état dressé dans le plan abordé (E₂ ou E₁), par le dispositif (5) de transport et de transfert, en vue d'être délivrés au dispositif de transport (4, respectivement 3) abordé, recevant respectivement les bobines ou les tubes à l'état suspendu,
- sachant que deux bobines (10) ou tubes (20) sont à chaque fois prélevés du dispositif de transport (3, respectivement 4) assurant l'amenée, par le dispositif (5) de transport et de transfert, et que leur espacement mutuel est modifié au cours du transport entre les plans (E₁ et E₂).

2. Procédé selon la revendication 1,
**caractérisé par le fait**
**que** deux bobines (10) ou tubes (20) respectifs sont délivrés au second dispositif de transport (4) par le dispositif (5) de transport et de transfert.

3. Procédé selon la revendication 1,
**caractérisé par le fait**
**qu'**une unique bobine (10) ou un unique tube (20) est respectivement délivré(e) au second dispositif de transport (4) par le dispositif (5) de transport et de transfert.

4. Appareil pour transporter des bobines pleines (10) de ruban de fibres, respectivement des tubes vides (20) pour le ruban de fibres, entre un premier dispositif de transport (3) situé dans un premier plan (E₁), notamment dans un poste de filage préparatoire, et au moins un autre dispositif de transport (4) situé à distance dans un second plan (E₂), notamment dans un poste de filage à anneaux,
le premier dispositif de transport (3) étant agencé pour imprimer respectivement un mouvement aux bobines ou aux tubes,
dans le premier plan (E₁), en direction ou en provenance d'un dispositif de transfert (5),
le dispositif de transport affecté au dispositif de transfert (5) étant agencé pour imprimer un mouvement aux bobines vers le second plan (E₂), ou respectivement aux tubes vers le premier plan (E₁),
le second dispositif de transport (4) étant respectivement agencé pour prélever ou délivrer, et pour transporter les bobines et les tubes dans le second plan, et inversement,
**caractérisé par le fait que**
le premier dispositif de transport (3) est agencé pour prélever et transporter respectivement les bobines (10) ou les tubes (20), à l'état suspendu, en direction ou en provenance du dispositif de transfert (5) servant simultanément de dispositif de transport ;
que ledit dispositif (5) de transport et de transfert est réalisé pour imprimer un mouvement aux bobines (10) prélevées à l'état dressé, vers le second plan (E₂), ou respectivement aux tubes (20) vers le premier plan (E₁) ;
que le dispositif (5) de transport et de transfert est agencé pour retenir, à l'état dressé, des bobines (10) respectivement des tubes (20) dans les plans (E1 et E2) aux premier et second dispositifs de transport (3 et 4) agencés pour les recevoir à l'état suspendu ; et
que le dispositif (5) de transport et de transfert est agencé pour modifier l'espacement mutuel respectif des bobines ou des tubes au cours du mouvement entre les plans (E₁ et E₂).

5. Appareil selon la revendication 4,
**caractérisé par le fait**
**que** les premier et second dispositifs de transport (3 ; 4) sont de réalisation à piste unique, et le dispositif (5) de transport et de transfert est réalisé sous la forme d'un ensemble unitaire recevant à chaque fois, respectivement, au moins une bobine (10) ou au moins un tube (20).

6. Appareil selon les revendications 4 et 5,
**caractérisé par le fait**
**que** le dispositif (5) de transport et de transfert présente au moins un levier de transfert (15, 15') à deux bras, pouvant tourner autour de son axe de rotation (16, 16'), en particulier au centre, et dont les régions extrêmes sont respectivement pourvues d'une zone de portée destinée, respectivement, à une bobine (10) ou à un tube (20).

7. Appareil selon l'une des revendications précédentes 4 à 6,
**caractérisé par**
des espacements différents entre l'axe de rotation (16, 16') du levier de transfert (15, 15') à deux bras, et les pistes des premier et second dispositifs de transport (3 ; 4).

8. Appareil selon la revendication 7,
**caractérisé par le fait**
**que** des pistes des premier et second dispositifs de transport (3 ; 4) sont tangentes à la circonférence de mouvement (18, 18') du levier de transfert (15, 15'), ou coupent ladite circonférence (figures 4 à 8).

9. Appareil selon la revendication 7 ou 8,
**caractérisé par le fait**
**que** les pistes des premier et second dispositifs de transport (3, 4) se trouvent d'un côté de l'axe de rotation (16, 16') du levier de transfert (15, 15') (figures 4, 5, 8).

10. Appareil selon la revendication 7 ou 8,
**caractérisé par le fait**
**que** l'axe de rotation (16, 16') du levier de transfert (15, 15') est interposé entre les pistes des premier et second dispositifs de transport (3, 4) (figure 6).

11. Appareil selon l'une ou plusieurs des revendications précédentes,
**caractérisé par le fait**
**que** le second dispositif de transport (4) comporte deux pistes (4.1, 4.2) (figure 7).

12. Appareil selon les revendications 9 et 11,
**caractérisé par le fait**
**qu'**une piste (4.1) du second dispositif de transport (4) se trouve d'un côté de l'axe de rotation (16, 16') du levier de transfert (15, 15'), et l'autre piste (4.2) dudit second dispositif de transport se trouve de l'autre côté dudit levier de transfert (15, 15') (figure 7).

13. Appareil selon l'une ou plusieurs des revendications précédentes,
**caractérisé par**
un dispositif de commande relié à un entraînement du levier de transfert (15, 15').
